# EUROPÄISCHE PATENTSCHRIFT

(11) **EP 0 164 774 B1**
(45) Veröffentlichungstag und Bekanntmachung des Hinweises auf die Patenterteilung: **18.01.1989**
(21) Anmeldenummer: 85200695.6
(22) Anmeldetag: 03.05.1985
(51) Int. Cl.: H05B 41/36

(54) **Schaltungsanordnung zur Regelung der Brennspannung von Hochdruckgasentladungslampen**
Circuit device for controlling the running voltage of high-pressure gas-discharge lamps
Dispositif de circuit pour régler la tension de l'arc dans des lampes à décharge à haute pression

(30) Priorität: 14.05.1984 DE 3417794
(43) Veröffentlichungstag der Anmeldung: 18.12.1985
(73) Patentinhaber: Philips Patentverwaltung GmbH, 22335 Hamburg (DE); Philips Electronics N.V., 5621 BA Eindhoven (NL)
(72) Erfinder: Ganser, Hans-Günther, D-5190 Stolberg (DE); Schäfer, Ralf, Dr., D-5100 Aachen (DE); Stormberg, Hans-Peter, Dr., D-5190 Stolberg (DE)
(74) Vertreter: Auer, Horst

(56) Entgegenhaltungen:
- EP-A- 0 104 687
- DE-A- 1 945 267
- US-A- 3 284 664
- US-A- 3 886 405
- US-A- 4 037 148
- US-A- 4 162 429
- US-A- 4 162 430
- US-A- 4 177 403

## Beschreibung

Die Erfindung bezieht sich auf eine Schaltungsanordnung zur Regelung der Brennspannung von Hochdruckgasentladungslampen auf einen vorgegebenen Nominalwert, bestehend aus einem der Lampe vorgeschalteten steuerbaren Strombegrenzer sowie einer diesen steuernden Regelschaltung, deren Ausgangssignal von der Differenz zwischen einem vorgegebenen, die nominale Lampenbrennspannung bestimmenden Sollwert und einem von der jeweiligen Lampenbrennspannung abhängigen Istwert bestimmt wird.

Beim Betrieb von Hochdruckgasentladungslampen treten Probleme auf durch Schwankungen der Lampenbrennspannung, z.B. infolge Änderung der Netzspannung, sowie durch Änderung der Lampenbrennspannung während der Lebensdauer der Lampe. Dies kann zu einer Überlastung der Lampe und damit zur Verkürzung ihrer Lebensdauer führen. Bei Natriumhochdruckentladungslampen mit erhöhtem Natriumdruck tritt darüber hinaus der unerwünschte Effekt auf, dass sich mit der Lampenbrennspannung auch die Farbeigenschaften der Lampe ändern. Unterschiede in der Lampenbrennspannung treten nicht nur durch die bereits erwähnten Alterungserscheinungen im Laufe der Lebensdauer auf, sondern können auch durch Fertigungstoleranzen verursacht sein. Vielfach erhöht sich die Lampenbrennspannung im Laufe ihrer Lebensdauer; es kann jedoch auch eine Verringerung der Brennspannung während dieser Zeit auftreten, oder eine Kombination von beiden.

Unter einer Regelung der Lampenbrennspannung auf einen vorgegebenen Nominalwert sei daher auch zu verstehen, dass für jede Lampe eines Typs, wenn mit obiger Schaltungsanordnung betrieben, derselbe Wert der Brennspannung eingestellt wird. Dies ist nicht gleichbedeutend mit einer Leistungsstabilisierung, da aufgrund von Fertigungstoleranzen zur Erzielung der gleichen Lampenbrennspannung unterschiedliche Leistungsaufnahmen der einzelnen Lampen nötig sein können. Aus demselben Grunde ist es auch nicht möglich, nur den Lampenstrom zu stabilisieren.

Aus der EP-OS 0104687 ist eine eingangs erwähnte Schaltungsanordnung bekannt, bei der die Brennspannung von Hochdruckgasentladungslampen geregelt wird, wenn deren augenblickliche Brennspannung die gewünschte nominale Brennspannung um mehr als 10% übersteigt. Hierfür wird eine komplizierte und aufwendige Regelschaltung verwendet. Bei einer Erniedrigung der Lampenbrennspannung wird hierbei jedoch nicht nachgeregelt. Je Volt Änderung der Lampenbrennspannung ist bei der bekannten Schaltung nur maximal 1,5% Änderung der Lampenleistung zur Regelung der Lampenbrennspannung zulässig, da sonst Instabilitäten in der Lampe auftreten. Eine solche geringe Lampenleistungsänderung ist jedoch nicht bei allen Lampentypen ausreichend, um Änderungen der Lampenbrennspannung befriedigend ausgleichen zu können.

Der Erfindung liegt daher die Aufgabe zugrunde, eine Schaltungsanordnung zur Regelung der Brennspannung von Hochdruckgasentladungslampen, insbesondere von Natriumdampf-Hochdruckgasentladungslampen, zu schaffen, die eine genaue Regelung der Lampenbrennspannung auf einen vorgegebenen Nominalwert ermöglicht, ohne dass hierdurch Instabilitäten beim Lampenbetrieb auftreten. Dabei sollen sowohl Brennspannungen, die über dem Nominalwert liegen, als auch Brennspannungen unterhalb dieses Nominalwertes geregelt werden.

Diese Aufgabe wird bei einer Schaltungsanordnung eingangs erwähnter Art gemäss der Erfindung dadurch gelöst, dass parallel zur Lampe ein Heizelement geschaltet ist, das in Wärmekontakt mit einem temperaturabhängigen elektrischen Bauelement steht, das die von der jeweiligen Lampenbrennspannung abhängige Istwertspannung erzeugt.

Je nach Lampenbrennspannung wird hierbei das Heizelement mehr oder weniger aufgeheizt. Die Widerstandsverluste P des Heizelementes R hängen entsprechend der Gleichung P = U_{L}²/R mit der Lampenbrennspannung U_{L} zusammen und sind somit eine geeignete Grösse zur Brennspannungsstabilisierung. Diese Verluste werden dann durch Aufheizen eines temperaturabhängigen elektrischen Bauelementes in ein elektrisch messbares und damit elektronisch nachführbares Signal umgewandelt.

Bei z.B. sprunghafter Änderung des Lampenstromes, hervorgerufen durch Netzspannungsschwankungen, beträgt die thermische Zeitkonstante der Lampe, d.h., die Zeit zwischen der ebenfalls sprunghaften anfänglichen Änderung der Brennspannung und dem danach erfolgenden Durchlaufen des Ausgangswertes, je nach Lampentyp zwischen mehreren Sekunden und einigen Minuten. Für ein stabiles Regelverhalten ist es daher vorteilhaft, wenn die thermische Zeitkonstante der aus dem Heizelement und dem temperaturabhängigen elektrischen Bauelement bestehenden Einheit in der Grössenordnung der thermischen Zeitkonstanten der Lampe liegt.

Würde man Spannungsänderungen mit derart grossen Zeitkonstanten elektronisch regeln wollen, so wären für derartige Regelschaltungen hochwertige und teure Kondensatoren und Operationsverstärker notwendig, um Leckströme möglichst gering zu halten. Aus diesem Grunde wird bei der Schaltungsanordnung nach der Erfindung eine Regelschaltung verwendet, die keine elektronischen Integratoren aufweist, sondern deren notwendige Regelzeitkonstante durch die thermische Trägheit der aus dem Heizelement und dem temperaturabhängigen elektrischen Bauelement bestehenden Einheit erreicht wird.

Bei einer schaltungsmässig einfachen Ausführungsform der Schaltungsanordnung nach der Erfindung wird die Istwertspannung zusammen mit der Sollwertspannung einem Differenzverstärkersystem zugeführt, dessen Ausgangssignal den steuerbaren Strombegrenzer steuert.

Vorzugsweise ist das temperaturabhängige Bauelement mit einem weiteren elektrischen Bauelement sowie mit einer Spannungsquelle in Reihe geschaltet und wird die Istwertspannung an dem Verbindungspunkt der beiden Bauelemente abgegriffen. Diese Anordnung ist einfach und billig zu realisieren.

Um die Regelung der Lampenbrennspannung von einer Änderung der Umgebungstemperatur unabhängig zu machen, wird gemäss einer Weiterbildung nach der Erfindung die Sollwertspannung in Abhängigkeit von der Umgebungstemperatur gesteuert. Änderungen der Umgebungstemperatur lassen sich ebenfalls kompensieren, wenn das mit dem vom Heizelement beaufschlagten temperaturabhängigen Bauelement in Reihe geschaltete weitere elektrische Bauelement ebenfalls temperaturabhängig ist.

Das temperaturabhängige Bauelement kann ein temperaturabhängiger Widerstand (NTC-oder PTC-Widerstand), ein Siliziumtemperatursensor oder eine Zenerdiode mit temperaturabhängiger Zenerspannung sein. Ein temperaturabhängiger Widerstand ist die billigste und störunempfindlichste Lösung. Siliziumtemperatursensoren haben eine geringere Streuung der Temperaturcharakteristik als temperaturabhängige Widerstände. Noch genauer als Siliziumtemperatursensoren sind die erwähnten Zenerdioden.

Einige Ausführungsbeispiele nach der Erfindung werden nunmehr anhand der Zeichnung näher beschrieben. Es zeigen:
Fig. 1 eine Schaltungsanordnung zur Regelung der Brennspannung einer Hochdruckentladungslampe mit einer den der Lampe vorgeschalteten Strombegrenzer steuernden Regelschaltung,
Fig. 2 eine bei der Schaltungsanordnung nach Fig. 1 anwendbare Regelschaltung mit einem temperaturabhängigen Widerstand und
Fig. 3 eine bei der Schaltungsanordnung nach Fig. 1 ebenfalls anwendbare Regelschaltung mit einer Zenerdiode mit temperaturabhängiger Zenerspannung.

Bei der Schaltungsanordnung nach Fig. 1 sind mit A und B Eingangsklemmen zum Anschliessen an ein Wechselspannungsnetz von z.B. 220V, 50 Hz, bezeichnet. An diese Eingangsklemmen ist eine aus einer Hochdruckentladungslampe 1 und einem steuerbaren Strombegrenzer 2 bestehende Reihenschaltung angeschlossen. Parallel zur Lampe 1, die insbesondere eine Natriumhochdruckentladungslampe ist, liegt eine Regelschaltung 3, der an ihrem ersten Eingang C, D die Lampenbrennspannung und an einem anderen Eingang F, G eine vorgegebene, die nominale Lampenbrennspannung bestimmende Sollwertspannung zugeführt wird, die von einer Gleichspannungsquelle 4 erzeugt wird. Die Regelschaltung 3 erzeugt an ihrem Ausgang H eine Spannung, wenn die zeitlich gemittelte Lampenbrennspannung von ihrem Nominalwert abweicht. Diese Ausgangsspannung wird dann dem steuerbaren Strombegrenzer 2 zugeführt, der die Lampenleistung verringert, wenn die Lampenbrennspannung oberhalb ihres Nominalwertes liegt, und erhöht, wenn die Brennspannung unterhalb ihres Nominalwertes liegt, so dass insgesamt immer eine Rückführung der Lampenbrennspannung auf ihren Nominalwert erfolgt.

Als steuerbare Strombegrenzer sind Schaltungen mit Drosselspulen und Triacs geeignet, wie sie z.B. in den US-PS 4162429, 3886405 und 4037148 beschrieben sind. Ebenso können auch elektronische Schaltnetzteile, wie Durchfluss-oder Sperrwandler, benutzt werden.

Nunmehr wird die in Fig. 2 dargestellte Regelschaltung 3 beschrieben. Die am ersten Eingang C, D liegende Lampenspannung wird einem als Heizwiderstand 5 ausgeführten Heizelement zugeführt, das parallel zur Lampe 1 geschaltet ist und in Wärmekontakt mit einem temperaturabhängigen Widerstand 6, in diesem Fall einem NTC-Widerstand, steht. Derartige Baueinheiten sind unter der Bezeichnung «indirekt geheizte Heissleiter» im Handel erhältlich oder lassen sich in einfacher Weise aus Heizwiderständen und NTC-Widerständen herstellen. Diese Anordnung hat den Vorteil einer galvanischen Trennung zwischen dem mit der Lampe 1 verbundenen Heizwiderstand 5 und dem NTC-Widerstand 6, wodurch die Regelschaltung 3 auf ein beliebiges Potential gelegt werden kann, was die Ansteuerung des Strombegrenzers 2 erleichtert.

Die Zeitkonstante T, mit der der NTC-Widerstand 6 auf Änderungen der am Heizwiderstand 5 anliegenden Lampenspannung reagiert, kann durch Änderung der thermischen Kopplung in einfacher Weise zwischen einige Sekunden und einige Minuten eingestellt und damit der thermischen Zeitkonstanten der Lampe 1 angepasst werden.

Der NTC-Widerstand 6 liegt mit einem ohmschen Widerstand 7 sowie einer Gleichspannungsquelle von z.B. 10 V in Reihe und bildet somit einen Spannungsteiler, an dessen Verbindungspunkt 8 der beiden Widerstände 6 und 7 eine vom Istwert der Lampenbrennspannung abhängige Spannung abgegriffen wird. Diese Istwertspannung wird dann dem ersten Eingang E, eines Differenzverstärkers 9 zugeführt, während auf dessen zweiten Eingang E2 eine die nominale Lampenbrennspannung bestimmende Sollwertspannung gegeben wird, welche von der Gleichspannungsquelle 4 stammt. Der Differenzverstärker 9 braucht nicht ein einzelner Verstärker zu sein, sondern kann auch aus einer geeigneten Kombination mehrerer Verstärker bestehen. Wenn die Lampenbrennspannung ihren Nominalwert übersteigt, so erfolgt eine grössere Erwärmung des Heizwiderstandes 5 und damit des mit ihm thermisch gekoppelten NTC-Widerstandes 6. Infolgedessen erniedrigt sich dessen Widerstand mit der Zeitkonstanten T, wodurch die Spannung am Eingang E, des Differenzverstärkers 9 den die nominale Lampenbrennspannung bestimmenden Sollwert überschreitet. Dies führt dann zu einer Änderung der Ausgangsspannung am Ausgang H des Differenzverstärkers 9, die ebenfalls mit der Zeitkonstanten T erfolgt. Diese Ausgangsspannung steuert den Strombegrenzer 2, der wiederum eine die Überspannung der Lampe 1 herabsetzende Leistungsänderung bewirkt. Ein analoger Ablauf mit vertauschten Vorzeichen ergibt sich, wenn die Lampenbrennspannung ihren Nominalwert unterschreitet. Die Regelschaltung 3 verhält sich praktisch wie ein Integralregler.

Ein Nachteil der in Fig. dargestellten Regelschaltung besteht darin, dass sich der Spannungsteiler aus dem NTC-Widerstand 6 und dem ohmschen Widerstand 7 auch bei Schwankungen der Umgebungstemperatur ändert, was insbesondere bei in einem Lampenfuss integrierten Vorschaltgeräten auftritt. Dieser Nachteil lässt sich jedoch vermeiden, wenn an Stelle des ohmschen Widerstandes 7 ebenfalls ein NTC-Widerstand benutzt wird, dessen Temperaturcharakteristik mit der des NTC-Widerstandes 6 übereinstimmt. Wenn man dann den zweiten NTC-Widerstand (7) weit genug entfernt vom Heizwiderstand 5 anordnet, bleibt das Spannungsteilerverhältnis bei Änderungen der Umgebungstemperatur konstant.

Anstelle des NTC-Widerstandes 6 kann auch ein Siliziumtemperatursensor (z.B. KTY 83 von Valvo) verwendet werden. Derartige Siliziumtemperatursensoren haben im allgemeinen eine geringere Streuung derTemperaturcharakteristik als NTC-Widerstände. Da Siliziumtemperatursensoren einen positiven Temperaturkoeffizienten haben, müssten in diesem Fall jedoch die Eingänge E, und E2 des Differenzverstärkers vertauscht werden.

Bei der Regelschaltung nach Fig. 3 ist eine Reihenschaltung aus einem ohmschen Widerstand 7 und einer Zenerdiode 10 mit temperaturabhängiger Zenerspannung vorgesehen (z.B. TBD0135 von Thomson CSF). Wenn die Lampenbrennspannung steigt, so erfolgt über den Heizwiderstand 5 eine erhöhte Heizung der Zenerdiode 10, wodurch ihre Zenerspannung steigt. Dies führt analog zur Schaltung mit NTC-Widerständen (Fig. 2) zu einer Erhöhung der Spannung am Eingang E, des Differenzverstärkers 9. Ferner ist in dieser Regelschaltung eine dem Eingang E2 des Differenzverstärkers zugeführte Sollwertspannung vorgesehen, die von der Umgebungstemperatur abhängt. Zu diesem Zweck ist eine weitere Reihenschaltung aus einer Zenerdiode 11 mit temperaturabhängiger Zenerspannung, einem ohmschen Widerstand 12 und einer Gleichspannungsquelle vorgesehen. Am Verbindungspunkt zwischen der Zenerdiode 11 und dem Widerstand 12 wird eine von der Umgebungstemperatur abhängige Sollwertspannung abgegriffen. Hierdurch erreicht man, dass bei Änderungen der Umgebungstemperatur sich die Spannungen an den Eingängen E, und E2 des Differenzverstärkers 9 in etwa gleicher Weise ändern. Somit ist das am Ausgang H erzeugte Ausgangssignal annähernd unabhängig von der Umgebungstemperatur, so dass auch die geregelte Lampenbrennspannung nicht von der Umgebungstemperatur beeinflusst wird.

## Patentansprüche

1. Schaltungsanordnung zur Regelung der Brennspannung von Hochdruckgasentladungslampen auf einen vorgegebenen Nominalwert, bestehend aus einem der Lampe vorgeschalteten steuerbaren Strombegrenzer sowie einer diesen steuernden Regelschaltung, deren Ausgangssignal von der Differenz zwischen einem vorgegebenen, die nominale Lampenbrennspannung bestimmenden Sollwert und einem von der jeweiligen Lampenbrennspannung abhängigen Istwert bestimmt wird, dadurch gekennzeichnet, dass parallel zur Lampe (1) ein Heizelement (5) geschaltet ist, das in Wärmekontakt mit einem temperaturabhängigen elektrischen Bauelement (6 bzw. 10) steht, das die von der jeweiligen Lampenbrennspannung abhängige Istwertspannung erzeugt.

2. Schaltungsanordnung nach Anspruch 1, dadurch gekennzeichnet, dass die thermische Zeitkonstante der aus dem Heizelement (5) und dem temperaturabhängigen elektrischen Bauelement (6; 10) bestehenden Einheit in der Grössenordnung der thermischen Zeitkonstanten der Lampe (1) liegt.

3. Schaltungsanordnung nach Anspruch 1 oder 2, dadurch gekennzeichnet, dass die Istwertspannung zusammen mit der Sollwertspannung einem Differenzverstärker (9) zugeführt wird, dessen Ausgangssignal den steuerbaren Strombegrenzer (2) steuert.

4. Schaltungsanordnung nach einem der Ansprüche 1 bis 3, dadurch gekennzeichnet, dass das temperaturabhängige Bauelement (6; 10) mit einem weiteren elektrischen Bauelement (7) sowie mit einer Spannungsquelle in Reihe geschaltet ist und die Istwertspannung an dem Verbindungspunkt (8) der beiden Bauelemente abgegriffen wird.

5. Schaltungsanordnung nach einem der Ansprüche 1 bis 4, dadurch gekennzeichnet, dass die Sollwertspannung in Abhängigkeit von der Umgebungstemperatur gesteuert wird.

6. Schaltungsanordnung nach Anspruch 4, dadurch gekennzeichnet, dass das weitere elektrische Bauelement ebenfalls temperaturabhängig ist.

7. Schaltungsanordnung nach den Ansprüchen 1 bis 6, dadurch gekennzeichnet, dass das temperaturabhängige Bauelement ein temperaturabhängiger Widerstand (6) ist.

8. Schaltungsanordnung nach den Ansprüchen 1 bis 6, dadurch gekennzeichnet, dass das temperaturabhängige Bauelement ein Siliziumtemperatursensor ist.

9. Schaltungsanordnung nach den Ansprüchen 1 bis 6, dadurch gekennzeichnet, dass das temperaturabhängige Bauelement eine Zenerdiode (10) mit temperaturabhängiger Zenerspannung ist.

## Claims

1. A circuit arrangement for adjusting the operating voltage of high-pressure gas discharge lamps to a given nominal value comprising a controllable current limiter arranged in series with the lamp and an adjustment circuit controlling the latter, whose output signal is determined by the difference between a given desired value determining the nominal lamp operating voltage and an actual value dependent upon the instantaneous lamp operating voltage, characterized in that a heating element (5) is arranged parallel to the lamp (1), this element being in thermal contact with a temperature-dependent electrical element (6 and 10, respectively), which produces the actual voltage dependent upon the instantaneous lamp operating voltage.

2. A circuit arrangement as claimed in Claim 1, characterized in that the thermal time constant of the unit comprising the heat element (5) and the temperature-dependent electrical element (6; 10) is of the order of the thermal time constant of the lamp (1).

3. A circuit arrangement as claimed in Claim 1 or 2, characterized in that the actual voltage is supplied together with the desired voltage to a differential amplifier (9), whose output signal controls the controllable current limiter (2).

4. A circuit arrangement as claimed in Claims 1 to 3, characterized in that the temperature-dependent element (6; 10) is connected in series with a further electrical element (7) and with a voltage source and the actual voltage is derived at the junction (8) of the two elements.

5. A circuit arrangement as claimed in any one of Claims 1 to 4, characterized in that the desired voltage is controlled in dependence upon the ambient temperature.

6. A circuit arrangement as claimed in Claim 4, characterized in that the further electrical element is also temperature-dependent.

7. A circuit arrangement as claimed in Claims 1 to 6, characterized in that the temperature-dependent element is a temperature-dependent resistor (6).

8. A circuit arrangement as claimed in Claims 1 to 6, characterized in that the temperature-dependent element is a silicon temperature sensor.

9. A circuit arrangement as claimed in Claims 1 to 6, characterized in that the temperature-dependent element is a Zener diode (10) having a temperature-dependent Zener voltage.

## Revendications

1. Dispositif de circuit pour le réglage de la tension d'arc de lampes à décharge dans le gaz à haute pression à une valeur nominale préalablement déterminée, constitué par un limiteur de courant réglable monté en amont de la lampe ainsi que par un circuit de réglage qui assure le réglage de ce limiteur de courant et dont le signal de sortie est déterminé par la différence entre une tension d'arc nominale préalablement déterminée de la lampe et une valeur réelle dépendant chaque fois de la tension d'arc de la lampe, caractérisé en ce qu'un élément chauffant (5) est monté en parallèle à la lampe (1) et est en contact thermique avec un composant électrique dépendant de la température (6 respectivement 10) et engendrant la tension réelle dépendant chaque fois de la tension d'arc de la lampe.

2. Dispositif de circuit selon la revendication 1, caractérisé en ce que la constante de temps thermique de l'unité constituée par l'élément chauffant (5) et le composant électrique dépendant de la température (6; 10) se situe dans l'ordre de grandeur de la constante de temps thermique de la lampe (1).

3. Dispositif de circuit selon la revendication 1 ou 2, caractérisé en ce que la tension réelle, ensemble avec la tension de valeur nominal est amenée à un amplificateur différentiel (9) dont le signal de sortie assure le réglage du limiteur de courant réglable (2).

4. Dispositif de circuit selon l'une des revendications 1 à 3, caractérisé en ce que le composant dépendant de la température (6; 10) est monté en série avec un autre composant électrique (7) ainsi qu'avec une source de tension et la tension réelle est prélevée sur le noeud (8) des deux composants.

5. Dispositif de circuit selon l'une des revendications 1 à 4, caractérisé en ce que la valeur nominale est réglée en dépendance de la température ambiante.

6. Dispositif de circuit selon la revendication 4, caractérisé en ce que l'autre composant électrique varie également en fonction de la température.

7. Dispositif de circuit selon la revendication 1 à 6, caractérisé en ce que l'élément dépendant de la température est une résistance dépendant de la température (6).

8. Dispositif de circuit selon les revendications 1-6, caractérisé en ce que le composant dépendant de la température est un capteur de température de silicium.

9. Dispositif de circuit selon les revendications 1 à 6, caractérisé en ce que le composant dépendant de la température est une diode Zener (10) présentant une tension Zener que varie en fonction de la température.
